# EUROPÄISCHE PATENTSCHRIFT

(11) **EP 4 214 364 B1**
(45) Veröffentlichungstag und Bekanntmachung des Hinweises auf die Patenterteilung: **25.12.2024**
(21) Anmeldenummer: 21770187.9
(22) Anmeldetag: 31.08.2021
(51) Int. Cl.: E01B 27/17

(54) **GLEISBAUMASCHINE UND VERFAHREN ZUM UNTERSTOPFEN EINES GLEISES**
TRACK LAYING MACHINE AND METHOD FOR TAMPING A TRACK
ENGIN DE POSE DE VOIES ET PROCÉDÉ DE BOURRAGE D'UNE VOIE

(30) Priorität: 16.09.2020 AT 507862020
(43) Veröffentlichungstag der Anmeldung: 26.07.2023
(73) Patentinhaber: Plasser & Theurer Export von Bahnbaumaschinen Gesellschaft m.b.H., 1010 Wien (AT)
(72) Erfinder: HOFSTÄTTER, Josef, 4048 Puchenau (AT); SPRINGER, Heinz, Tokio (JP)
(86) Internationale Anmeldenummer: PCT/EP2021/073946
(87) Internationale Veröffentlichungsnummer: WO 2022/058154

(56) Entgegenhaltungen:
- EP-A1- 0 584 055
- EP-A1- 3 271 232
- DE-A1- 1 534 080
- DE-A1- 4 313 300
- DE-U1- 29 622 255
- MATISA: "HOCHLEISTUNGS -UNIVERSAL- STOPFMASCHINEN", 1 July 2018 (2018-07-01), pages 1 - 11, XP055871856, Retrieved from the Internet <URL:https://www.matisa.ch/brochures_pdf/de/bourreuses_universelles_de.pdf> [retrieved on 20211210]

## Beschreibung

### Technisches Gebiet

Die Erfindung betrifft eine Gleisbaumaschine zum Unterstopfen von in einem Schotterbett eines Gleises verbauten Schwellen, umfassend einen auf Schienenfahrwerken verfahrbaren Maschinenrahmen, Gleishebe- und Richtaggregate zur Gleislagekorrektur, sowie zwei voneinander unabhängige, in Richtung der Maschinenlängsachse hintereinander angeordnete Einschwellen-Stopfaggregate, wobei jedes Stopfaggregat wenigstens vier voneinander unabhängige, über Höhenantriebe höhenverstellbare, sowie in Maschinenquerrichtung über Querantriebe horizontal verschiebbare Stopfeinheiten umfasst, wobei jede Stopfeinheit wenigstens einen Werkzeugträger umfasst, auf dem gegenüberliegende Stopfwerkzeuge gelagert und über einen Vibrationsantrieb gekoppelt sind. Zudem betrifft die Erfindung ein Verfahren zum Betreiben der Maschine.

### Stand der Technik

Die Betriebsbelastung am Gleis durch rollendes Material führt zu Setzungen im Schotterbett. Daraus resultierende Gleislagefehler erhöhen die einwirkenden Kräfte der Fahrzeug-Fahrweg-Interaktion. Um die Liegedauer eines Gleises zu erhöhen, muss dieses bei entsprechendem Qualitätsverlust in seiner Lage korrigiert und gestopft werden. Dazu gibt es eine Vielzahl an Typen von Stopfaggregaten. Diese begründet sich in den unterschiedlichen Anwendungserfordernissen. Hauptsächlich werden dabei die Arbeitsprozesse Streckenstopfen und Weichenstopfen unterschieden. Von Streckenstopfen spricht der Fachmann bei einer Unterstopfung normaler Gleisverläufe, während beim Weichenstopfen eine möglichst gute und wirtschaftliche Durcharbeitung und Unterstopfung im Weichenbereich gefordert wird. Um den Ansprüchen auf die Stopfleistung gerecht zu werden, werden neben Einschwellen-Aggregaten in kleineren Maschinen auch leistungsstarke Mehrschwellen-Aggregate in Großmaschinen eingesetzt. Eine immer größere Nachfrage erfahren sogenannte Universal-Stopfmaschinen, welche durch ihre universelle Ausstattung sowohl auf offener Strecke wie auch im Weichenbereich Verwendung finden. Diese Maschinen bieten für Betreiber im Einsatz eine hohe Flexibilität. Weichen stellen vor allem durch zahlreiche Hindernisse im Gleisbereich wie auch unter allen vier Schienensträngen durchgehende Langschwellen eine besondere Herausforderung dar. Allgemein werden Langschwellen im Weichenbau eingesetzt um die vorgefertigten Einheiten schnell und einbaufertig an den Baustellenort transportieren zu können.

In der Weiche ist die sogenannte 4-Strang-Stopfung in Kombination mit 3-Strang-Hebung in Hinblick auf eine erforderliche Querauskragung der Aggregate wie auch die dadurch auf die Maschine einwirkenden Lasten jedoch derzeit nur begrenzt anwendbar. In der Regel müssen dafür vorgesehene Stopfmaschinen innerhalb der Weiche entgegen der Arbeitsrichtung zurückgesetzt werden um schrittweise alle vier Stränge durcharbeiten zu können. Ein Gleis von höchster Qualität kann erst durch die gleichzeitige Anhebung und Unterstopfung der Langschwellen in einem Arbeitsdurchgang erreicht werden.

In der EP 0564433 A1 wird eine Stopfmaschine zum Unterstopfen eines Gleises mit einem Zweischwellen-Stopfaggregat mit durch Vibrationsantriebe beistellbaren Stopfwerkzeugen mit Stopfpickeln zum gleichzeitigen Unterstopfen zweier benachbarter Schwellen beschrieben. Die Schrift nennt anhand Fig. 7 eine Weiterbildung des Stopfaggregates, in der durch eine verschiebliche Lagerung auch eine Weichenbearbeitung ermöglicht werden soll. Dabei werden die Stopfeinheiten über einen Zwischenrahmen auf Führungseinheiten gegenüber dem Maschinenrahmen verschiebbar gelagert und zusätzlich über eine vertikale Achse drehbar ausgeführt. Eine durchgehende Weichenbearbeitung und damit die Bedienung von Langschwellen ist ohne ein Rücksetzen der Maschine durch die geringe, begrenzte Querverschiebbarkeit der Aggregate nicht möglich. Weiters tauchen bei dieser Konstruktion von Zweischwellen-Aggregaten im Stopfprozess beim Absenken der Aggregate in den Schotter jeweils zwei Stopfwerkzeugreihen in dasselbe Schwellenzwischenfach ein. Ein hoher Eindringwiderstand und enorme Lasten auf Mensch und Maschine sind die Folge. Dadurch kommt es zu erheblichem Verschleiß an den Stopfaggregaten wie auch der Schotterbettung selbst, die Standzeit reduziert sich deutlich.

Die DE 296 22 255 U1 zeigt eine Gleisbaumaschine für Strecken- und/oder Weichenbearbeitung, welche zwei in Gleisbearbeitungsrichtung hintereinander angeordnete Stopfaggregate besitzt.

### Darstellung der Erfindung

Der Erfindung liegt die Aufgabe zugrunde, für eine Gleisbaumaschine der eingangs genannten Art eine dahingehende Verbesserung gegenüber dem Stand der Technik anzugeben, um die Leistungsfähigkeit und damit die Stopfleistung der Maschine bei der Strecken- und/oder Weichenbearbeitung zu erhöhen und zusätzlich eine Steigerung der Standzeit des Schotters wie auch der Stopfwerkzeuge zu erzielen. Des Weiteren soll eine geringere Belastung des Bedienpersonals wie auch der Aggregate erreicht werden. Darüber hinaus soll zudem ein mittels der verbesserten Maschine durchgeführtes Verfahren zum Bearbeiten eines Gleises angegeben werden.

Erfindungsgemäß werden diese Aufgaben gelöst durch eine Maschine mit den Merkmalen des unabhängigen Anspruchs 1 und ein Verfahren gemäß den Merkmalen des unabhängigen Anspruchs 11. Abhängige Ansprüche geben vorteilhafte Ausgestaltung der Erfindung an.

Dabei ist vorgesehen, dass eines der beiden Stopfaggregate in der Weise als Weichenstopfaggregat ausgebildet ist, dass die zugehörigen Stopfeinheiten mittels einer Verschiebeeinrichtung aus drei voneinander unabhängigen Querführungseinrichtungen in Bezug auf die Maschinenlängsachse gegenüber dem Maschinenrahmen oder gegenüber einem entlang der Maschinenlängsachse verfahrbaren Satellitenrahmen, nach außen querverschiebbar gelagert und positionierbar sind und dass das andere Stopfaggregat in der Weise als Streckenstopfaggregat ausgebildet ist, die zugehörigen Stopfeinheiten mit lediglich einer Verschiebeeinrichtung querverschiebbar gelagert und positionierbar sind. Diese erweiterte, über mehrfache Führungsebenen ausgeführte Querverschiebbarkeit des Stopfaggregates ermöglicht für übliche Weichenverläufe eine Unterstopfung des gesamten Weichenverlaufs ohne ein Zurücksetzen der Maschine entgegen der Arbeitsrichtung. Insbesondere ermöglicht dies nach Anheben und Richten des Gleises durch das Gleishebe- und Richtaggregat von einer Ist- in eine Solllage auch bei Langschwellen eine vollständige Durcharbeitung. Dabei folgt das Weichenstopfaggregat durch ein Querverschieben gegenüber der Maschinenlängsachse dem Gleisverlauf der beiden abzweigenden Schienenstränge. Auch das Streckenstopfaggregat ist querverschiebbar, mit einer einfachen Verschiebung sind die Stopfeinheiten in Gleisbögen entsprechend dem Gleisverlauf ausrichtbar. Außerhalb des Weichenbereichs ist auf offener Gleisstrecke ein Einsatz beider Stopfaggregate vorgesehen um die maximale Stopfleistung zu erzielen.

Eine Ausführung sieht vor, dass die Stopfeinheiten des Weichenstopfaggregats auf ersten Querführungen einer ersten Querführungseinrichtung querverschiebbar sind, dass die erste Querführungseinrichtung auf zweiten Querführungen einer zweiten Querführungseinrichtung querverschiebbar ist und dass die zweite Querführungseinrichtung auf dritten Querführungen einer dritten Querführungseinrichtung gegenüber dem Maschinenrahmen oder dem Satellitenrahmen querverschiebbar ist. Eine massive, stabile Umsetzung auf drei Führungsebenen sorgt für eine sichere Lagerung der Stopfeinheiten und damit die Aufnahme der enormen Momente infolge der Kräfte durch das Absenken und Anheben der Stopfwerkzeuge in das Schotterbett.

Es ist vorteilhaft, wenn das in Arbeitsrichtung gesehen vordere Stopfaggregat als Weichenstopfaggregat ausgeführt ist. Diese geometrische Anordnung bietet innerhalb der Weiche den geringsten Abstand zwischen der jeweils zu unterstopfenden Schwelle und dem Hebepunkt der Zusatzhebeeinrichtung am vom Hauptstrang abzweigenden Nebenstrang des Gleises. Die Zusatzhebeeinrichtung ist üblicherweise vor dem Hebe- und Richtaggregat angeordnet. Auch bietet diese Anordnung dem Maschinenbediener aus der Arbeitskabine einen bestmöglichen Blick auf die Arbeitsprozesse und trägt damit wesentlich zu einem hohen Bedienkomfort bei reduzierter Wahrscheinlichkeit von Fehlbedienungen und damit möglichen Schäden an der Gleisanlage bei.

Dabei ist es besonders günstig, wenn die beiden Stopfaggregate in Richtung der Maschinenlängsachse hintereinander angeordnet sind und wenn alle hintereinander angeordneten Stopfwerkzeuge in einer neutralen Tauchstellung annähernd denselben Abstand zueinander haben. Die Stopfachsen der beiden Einschwellenaggregate sind damit in Richtung der Maschinenlängsachse mit etwa doppeltem Schwellenabstand angeordnet. Dadurch wird in Schwellenzwischenfächer, das ist jener zwischen zwei Schwellen mit Schotter gefüllter Raum, nur je eine Stopfwerkzeugreihe abgesenkt. Eine Stopfwerkzeugreihe fasst dabei begrifflich die auf einer gedachten Achse in Maschinenquerrichtung nebeneinander angeordneten Stopfwerkzeuge zusammen. Ein Stopfaggregat verfügt damit über je zwei Stopfwerkzeugreihen, die im Stopfprozess durch Vibrationsantriebe zueinander beigestellt werden und eine Verdichtung des Schotters unterhalb der Schwelle bewirken. Während bei üblichen Aggregaten zwei Stopfwerkzeugreihen in ein Schwellenzwischenfach eintauchen, wird in dieser Ausgestaltung lediglich eine Stopfwerkzeugreihe je Schwellenzwischenfach abgesenkt. Dadurch werden der Eindringwiderstand für die Stopfwerkzeuge und gleichzeitig die hohen Lasten und übertragenen Vibrationen auf die Maschine signifikant reduziert. Auch ist eine deutliche körperliche Entlastung des Bedienpersonals hervorzuheben. Neben geringerem Verschleiß an den Maschinenkomponenten wird auch die Schotterbettung geschont. Überdies ist der durch zwei Stopfwerkzeugreihen in einem Schwellenzwischenfach auftretende Mühleneffekt somit obsolet. Hier gelangen ansonsten Schotterkörner in den Bereich zwischen die rückseitigen Pickelflächen zweier Stopfwerkzeugreihen und werden dort durch die zueinander wirkende Vibrationsbewegung zermahlen. Durch diese Zerkleinerung kommt es hier mit jedem Stopfvorgang zu einer unerwünschten Verringerung der gemittelten Korngröße. Die nun erreichte Schonung des Schotters zeugt von höherer Standzeit der gesamten Gleisbettung. Darüber hinaus ist bei nur einer Stopfwerkzeugreihe je Schwellenzwischenfach ein erweiterter Freiraum für die Stopfwerkzeugbewegung vorhanden und dadurch größere Beistellwege möglich. Als Resultat wird eine bessere Verdichtung und damit eine höhere Qualität der Gleislage erreicht.

Vorteilhaft ist, wenn das zweite, nicht als Weichenstopfaggregat ausgeführte Stopfaggregat in Richtung der Maschinenlängsachse durch eine Längsverschiebeeinrichtung verschiebbar gelagert ist. Damit ist eine einfache und rasche Anpassung an unterschiedliche Schwellenabstände möglich, ohne die Stellung der Stopfwerkzeuge zu verändern. Für den Betreiber ist ein besonders flexibler Maschineneinsatz gegeben. In Kombination mit den bereits oben dargelegten Vorteilen der mit doppeltem Schwellenabstand hintereinander angeordneten Stopfachsen der Stopfwerkzeuge ist ein komfortables Bearbeiten von Y-Schwellen möglich. Aufwendige Adaptierungen oder Umrüstarbeiten sind nicht erforderlich. Zum Unterstopfen von Y-Schwellen wird mit zwei Stopfeinheiten des vorderen Stopfaggregats ein Schienenstrang gestopft und mit dem dahinter positionierten Stopfaggregat der andere Schienenstrang gestopft.

In einer Weiterbildung ist vorgesehen, dass als Kippsicherung dienende mechanische Einrichtungen auf beiden Gleisaußenseiten der Maschine an jeweils wenigstens einem Schienenfahrwerk angebracht sind, wobei die Einrichtungen über schwenkbare, einen Schienenkopf umgreifende Rollkörper verfügen, die um eine Drehachse verschwenkbar sind. Durch große Querverschiebungswege der Stopfaggregate kommt es zu einer Verlagerung des Gesamtschwerpunktes von der Maschinenmittelachse nach außen. Durch die Kippsicherung ist hier in allen Arbeitssituationen, auch bei überhöhter, geneigter Gleislage ein sicherer Betrieb möglich.

Auch sieht eine Ausführung vor, dass ein Zusatzhebeaggregat am Maschinenrahmen, oder alternativ am demgegenüber in Richtung der Maschinenlängsachse verfahrbaren Satellitenrahmen, angeordnet ist, und dass der Abstand zwischen dem Hebepunkt des Gleishebe- und Richtaggregats und der Stopfachse des Streckenstopfaggregats annähernd gleich groß dem Abstand zwischen dem Hebepunkt des Zusatzhebeaggregats und der Stopfachse des Weichenstopfaggregats ist. Eine Angleichung dieser beiden Abstände sorgt im Hebe- und Richtprozess in Anlehnung an die Theorie der Biegelinie für annähernd gleiches, elastisches Durchbiegeverhalten des Gleises.

Darüber hinaus vorteilhaft ist, wenn die Stopfwerkzeuge wenigstens eines Stopfaggregates um eine annähernd in Richtung der Maschinenlängsachse verlaufenden Achse verschwenkbar gelagert und durch Schwenkantriebe positionierbar sind. Bei Hindernissen am Gleiskörper, wie auch bei engen, begrenzten Arbeitsverhältnissen im Weichenbereich sind die Stopfwerkzeuge durch ein Verschwenken an die jeweilige Situation anpassbar. Damit sind einzelne Stopfwerkzeuge zur Gänze deaktivierbar, aber auch nur Teile des betreffenden Gleisbereiches unterstopfbar.

Eine Ausprägung sieht vor, dass die beiden Stopfaggregate modular wie auch in Bezug auf die kinematische und geometrische Anordnung bzw. Lagerung der Stopfwerkzeuge symmetrisch gegenüber ihrer jeweiligen Stopfachsen aufgebaut sind. Dabei bezeichnet eine Stopfachse im Längsschnitt des Gleises die vertikale Mittelachse einer zu bearbeitenden Schwelle. Das Resultat sind kleinere Massenkräfte bei reduzierter Vibration und damit eine geringere Belastung für sämtliche Komponenten der Stopfaggregate, insbesondere der Wälz- und Gleitlager. Neben der erhöhten Standzeit, wird durch den modularen, symmetrischen Aufbau die Anzahl der eingesetzten Teile gesenkt und der Aufwand in der Ersatzteilhaltung und Beschaffung auf ein Minimum herabgesetzt. Wartungsarbeiten sind dadurch mit geringerem Aufwand in kürzerer Zeit umsetzbar. Darüber hinaus ist bei reduzierten Vibrationen ein erheblicher Komfortgewinn am Arbeitsplatz des Bedienpersonals hervorzuheben.

In einer weiteren Ausgestaltung der Erfindung ist vorgesehen, dass die Stopfwerkzeuge wenigstens eines Stopfaggregats vor einem Absenken in das Schotterbett mittels gezielter Ansteuerung der Beistellantriebe unabhängig voneinander in ihrer Neigungslage verstellbar sind. Damit ist bei schräg liegenden Schwellen im Weichenbereich eine Anpassung der Stopfwerkzeuge schnell und einfach umsetzbar. Eine aufwendige und teure Dreheinrichtung der Stopfeinheiten oder des gesamten Stopfaggregates ist hinfällig.

Beim erfindungsgemäßen Verfahren zum Betreiben der Maschine werden die Stopfeinheiten des Weichenstopfaggregates und die Stopfeinheiten des Streckenstopfaggregates mittels zugeordneter Querantriebe aufeinander abgestimmt in Maschinenquerrichtung positioniert, indem alle Querantriebe mittels einer gemeinsamen Steuerungseinrichtung angesteuert werden. Damit erfolgt eine optimale, an den Gleisverlauf abgestimmte Einstellung und Ausrichtung der Stopfeinheiten. Besonders im Weichenbereich ist dadurch ein schnelles und bedienerfreundliches Arbeiten gewährleistet.

Dabei werden die Stopfeinheiten des Weichenstopfaggregates mittels jeweils zugeordneter Querantriebe gegenüber der ersten Querführungseinrichtung querverstellt ,wobei die zweite Querführungseinrichtung mittels eines zugeordneten Querantriebs gegenüber der dritten Querführungseinrichtung querverstellt wird und wobei die dritte Querführungseinrichtung mittels eines zugeordneten Querantriebs gegenüber dem Maschinenrahmen oder dem Satellitenrahmen querverstellt wird. Die voneinander unabhängig ansteuerbaren Querführungseinrichtungen bieten in Kombination mit der Steuerungseinrichtung flexible Bedien- sowie Einstellmodi und sind neben der manuellen Bedienung durch das Bedienpersonal auch für einen unterstützenden, halbautomatisierten oder vollautomatisierten Betrieb vorgesehen.

Eine Ausprägung der Erfindung sieht vor, dass bei einer sogenannten azyklischen Arbeitsmethode ein Stopfzyklus mit folgenden aufeinanderfolgenden Arbeitsschritten ausgeführt wird:
- mit einem ersten Absenken, Beistellen, Rückstellen und Anheben aller Stopfeinheiten werden zwei Schwellen gleichzeitig unterstopf;
- die Stopfaggregate werden um einen Schwellenabstand vorwärtsbewegt;
- mit einem Absenken, Beistellen, Rückstellen und Anheben aller Stopfeinheiten werden die nächsten zwei Schwellen unterstopf;
- die Stopfaggregate werden um einen dreifachen Schwellenabstand vorwärtsbewegt;
und dass bei einem Hindernis im Gleisbereich jeweils über dem Hindernis positionierte Stopfeinheiten nicht abgesenkt werden. Diese Arbeitsschritte bieten neben dem Vorteil des Eintauchens von nur einer Stopfwerkzeugreihe je Schwellenzwischenfach einen besonders effizienten Betrieb der Stopfmaschine auf offener Strecke.

In einer weiteren Ausprägung wird bei einer sogenannten zyklischen Arbeitsmethode im Weichenbereich ein Stopfzyklus mit folgenden aufeinanderfolgenden Arbeitsschritten ausgeführt:
- mit einem Absenken, Beistellen, Rückstellen und Anheben aller Stopfeinheiten werden zwei Schwellen gleichzeitig unterstopf;
- die Stopfaggregate werden um einen Schwellenabstand vorwärtsbewegt;
- mit einem Absenken, Beistellen, Rückstellen und Anheben aller Stopfeinheiten werden die nächsten zwei Schwellen unterstopft. Des Weiteren werden die Stopfeinheiten des Weichenstopfaggregats bei Vorwärtsbewegung in Arbeitsrichtung mit zunehmender, auskragender Verschiebung in Maschinenquerrichtung über zwei abzweigenden Gleissträngen positioniert, indem die den jeweiligen Querführungseinheiten zugeordneten Querantriebe mittels der gemeinsamen Steuerungseinrichtung angesteuert werden, wobei bei einem Hindernis im Gleisbereich jeweils über dem Hindernis positionierte Stopfeinheiten nicht abgesenkt werden. Diese Arbeitsschritte zeichnen sich durch ein in Arbeitsrichtung durchgehendes, effizientes Durcharbeiten von Weichenbereichen aus.

Eine Verbesserung des Verfahrens sieht überdies vor, dass zum Unterstopfen von Y-Schwellen der Abstand zwischen Stopfachsen der Stopfaggregate auf ein vorliegendes Ist-Maß der Y-Schwellen eingestellt wird und dass bei zyklischer Arbeitsmethode ein Stopfzyklus mit folgenden aufeinanderfolgenden Arbeitsschritten ausgeführt wird:
- je Stopfaggregat werden lediglich zwei Stopfeinheiten mit bis zu acht Stopfwerkzeugen aktiviert, die je Stopfaggregat in eine Stopfgruppe zusammengefasst sind, wobei links und rechts der Maschinenlängsachse je eine Stopfgruppe positioniert sind;
- mit einem Absenken, Beistellen, Rückstellen und Anheben der beiden Stopfgruppen mit vier aktivierten Stopfeinheiten, werden je ein linker Abschnitt einer ersten Y-Schwelle und ein rechter Abschnitt einer zweiten Y-Schwelle gleichzeitig unterstopft;
- die Stopfaggregate werden um eine Schrittweite der Y-Schwellen vorwärtsbewegt. Des Weiteren werden bei einem Hindernis im Gleisbereich jeweils über dem Hindernis positionierte Stopfeinheiten nicht abgesenkt. Damit wird die vielfältige Einsatzmöglichkeit der Maschine zusätzlich erweitert.

### Kurze Beschreibung der Zeichnungen

Die Erfindung wird nachfolgend in beispielhafter Weise unter Bezugnahme auf die beigefügten Figuren erläutert. Es zeigen in schematischer Darstellung:
- Fig. 1: Seitenansicht einer Gleisbaumaschine zum Bearbeiten eines Gleises
- Fig. 2: Vergrößerte Ansicht mit einem Ausschnitt der Stopfaggregate der Gleisbaumaschine aus Fig. 1
- Fig. 3: Schnittansicht A-A aus Fig. 2 bei Weichenbearbeitung
- Fig. 4: Schnittansicht B-B aus Fig. 2 bei Weichenbearbeitung
- Fig. 5: Vergrößerte Ansicht mit einem Ausschnitt der Stopfaggregate in Anlehnung an Fig. 2 mit Y-Schwellen
- Fig. 6: Draufsicht des Stopfbildes der Anordnung aus Fig. 5 mit Y-Schwellen
- Fig. 7: Zusatzeinrichtung Kippsicherung Vorder- und Seitenansicht
- Fig. 8: Zusatzeinrichtung Kippsicherung Isometrie
- Fig. 9: Stopfschema zu Verfahren mit azyklischer Arbeitsmethode

### Beschreibung der Ausführungsformen

Fig. 1 zeigt eine zum Unterstopfen von in einem Schotterbett eines Gleises 4 gelagerten Schwellen 15 ausgebildete Gleisbaumaschine 1. Als Gleis 4 wird allgemein die Gesamtheit aus Schienen 14, Schwellen 15, Oberbau, Schotter, Weichenteilen, Oberleitungs- und Signaleinrichtungen verstanden. Die Maschine 1 umfasst einen auf Schienenfahrwerken 3 gestützten und verfahrbaren Maschinenrahmen 2. Am Maschinenrahmen 2 ist ein in Richtung der Maschinenlängsachse 39 verschiebbarer Satellitenrahmen 7 gelagert, auf dem hintereinander zwei Stopfaggregate 8-9 befestigt sind. In einer nicht dargestellten, einfacheren Ausführungsvariante der Maschine 1 entfällt bei einer diskontinuierlich arbeitenden Gleisstopfmaschine der Satellitenrahmen 7. Die Stopfaggregate 8-9 sind dann auf dem Maschinenrahmen 2 befestigt.

Weiters umfasst die Maschine 1 ein Hebe-/Richtaggregat 10 zum Heben und Richten eines aus Schienen 14 und Schwellen 15 gebildeten Gleisrostes. Mittels eines Nivellier- und Richtbezugssystems 12 wird die aktuelle Schienen- bzw. Gleislage erfasst, wobei je eine zugehörige Messeinrichtung unmittelbar vor dem vordersten Stopfaggregat 8, sowie im vorderen und hinteren Bereich der Maschine 1 positioniert sind. Zum Bearbeiten von Weichen ist ein Zusatzhebeaggregat 11 in unmittelbarer Nähe zum Hebe-/Richtaggregat 10 angebracht. Damit wird in der Weiche ein vom Hauptschienenstrang abzweigender Schienenstrang eines Gleises 4 durch einen zusätzlichen Hebepunkt manipuliert.

An der Stirnseite ist eine Fahrerkabine 5 und im an die Stopfaggregate 8-9 angrenzenden Bereich sind beidseitig je eine Bedienerkabine 6 angeordnet. Aus den Bedienerkabinen 6 werden von wenigstens einer Bedienperson mit freiem Blick auf die Stopfaggregate 8-9, das Hebe-/Richtaggregat 10 und das Zusatzhebeaggregat 11 sämtliche Arbeitsprozesse gesteuert und/oder überwacht. Zusätzlich ist ein nicht dargestelltes Videosystem angeordnet. Damit werden das Gleis 4 wie auch die Position und Lage der Arbeitsaggregate erfasst und überwacht. Je nach Automatisierungsgrad können eine oder auch beide Bedienerkabinen 6 entfallen. Zur Steuerung, Regelung und Überwachung sämtlicher Abläufe ist auf dem Maschinenrahmen 2 eine Steuerungseinrichtung 50 angebracht. Diese umfasst Recheneinheiten und einen Leitcomputer.

In Fig. 2 ist eine vergrößerte Ansicht mit einem Ausschnitt der Stopfaggregate 8-9 der Maschine 1 aus Fig. 1 abgebildet. Die in Arbeitsrichtung 13 gesehen vordere Position am Satellitenrahmen 7 nimmt das Weichenstopfaggregat 8 ein, dahinter nachgereiht folgt das Streckenstopfaggregat 9. Beide Stopfaggregate 8-9 sind als Einschwellen-Stopfaggregate ausgeführt, damit ist je Stopfvorgang und je Stopfaggregat eine Schwelle 15 bearbeitbar.

Jedes der beiden Stopfaggregate 8-9 wird aus vier voneinander unabhängig einsetzbaren, in Maschinenquerrichtung 38 angeordneten Stopfeinheiten 16 gebildet. Auf Führungssäulen 21 sind diese über Höhenantriebe 22 höhenverstellbar gelagert, sowie in Maschinenquerrichtung 38 über Querantriebe horizontal verschiebbar. Diese Querantriebe sind aus Gründen der besseren Übersichtlichkeit nicht dargestellt. Jede Stopfeinheit 16 umfasst Werkzeugträger 18, die über einen Vibrationsantrieb 19 (z.B. Exzenterantrieb) gekoppelt sind. Auf dem Werkzeugträger 18 sind gegenüberliegende Stopfwerkzeuge 17 gelagert, diese sind als sogenannte Stopfpickel ausgeführt.

Bestandteile des Vibrationsantriebes 19 sind hydraulische Linearaktoren, diese sorgen für eine Beistellbewegung der Werkzeugträger 18 zueinander. Diese von der Schwingungsamplitude des Vibrationsantriebes 19 überlagerte Beistellbewegung ermöglicht die Verdichtung des Schotters unterhalb der Schwelle 15. In einer nicht dargestellten alternativen Variante ist zwischen Werkzeugträger 18 und dem jeweiligen Stopfwerkzeug 17 ein Hydraulikzylinder angeordnet, der sowohl als Vibrationsantrieb, als auch als Beistellantrieb eingerichtet ist. Zur Vibrationserzeugung ist der Hydraulikzylinder mit einem pulsierenden Hydraulikdruck beaufschlagt. Während eines Beistellvorgangs überlagert der pulsierende Hydraulikdruck den mittels Hydraulikzylinder erzeugten Beistelldruck. Eine Stopfeinheit 16 wird von Gleitelementen auf je zwei Führungssäulen 21 einer stabilen Konstruktion, einem Aggregatrahmen 20, getragen.

Das Weichenstopfaggregat 8 ist in der Weise ausgebildet ist, dass die zugehörigen Stopfeinheiten 16 mit ihren jeweiligen Aggregatrahmen 20 über eine mehrstufig aufgebaute Verschiebeeinrichtung 23 in Maschinenquerrichtung 38 verschiebbar gelagert und positionierbar sind. Die Stopfeinheiten 16 des Streckenstopfaggregats 9 sind hingegen über eine einfache Verschiebeeinrichtung 24 in Maschinenquerrichtung 38 verschiebbar gelagert und positionierbar. Zudem ist eine Längsverschiebeeinrichtung 45 zur Anpassung des Schwellenabstands 2·S in Richtung der Maschinenlängsachse 39 eingerichtet. Der Schwellenabstand 2·S ist durch die Strecke zwischen zwei Stopfachsen 41-42 der jeweiligen Stopfaggregate 8-9 gegeben. Die Anordnung ist so aufgebaut, dass alle hintereinander angeordneten Stopfwerkzeuge 17 der beiden Stopfaggregate 8-9 in einer neutralen Tauchstellung annähernd denselben Abstand d in Richtung Maschinenlängsachse 39 zueinander haben. Über eine parallel zur Maschinenlängsachse 39 liegende Schwenkachse 44 sind die Werkzeugträger 18 drehbar gelagert und damit die Stopfwerkzeuge 17 nach oben verschwenkbar. Die Ansteuerung erfolgt über Schwenkantriebe 43.

Die Längsverschiebeeinrichtung 45 umfasst einen parallel zur Maschinenlängsachse 39 angeordneten Verschiebeantrieb 46, der fest mit dem Satellitenrahmen 7 verbunden ist. Über zwei Längsführungssäulen 47 ist mittels Gleitlagern 48 ein Tragrahmen 49 (siehe dazu Fig. 4) verschiebbar gelagert und ebenso mit dem Verschiebeantrieb 46 verbunden.

Fig. 3 zeigt eine Schnittansicht A-A aus Fig. 2 mit quer zur vertikalen Maschinenmittelachse 40 nach links ausgefahrenen Stopfeinheiten 16 des Weichenstopfaggregats 8 in Arbeitsstellung bei einer Weichenbearbeitung. Die mehrstufige Verschiebeeinrichtung 23 umfasst drei voneinander unabhängige Querführungseinrichtungen 25, 26, 27, die in Bezug auf die Maschinenmittelachse 40 gegenüber dem Satellitenrahmen 7 querverschiebbar gelagert und positionierbar sind. Die Verschiebeantriebe der unteren, ersten Querführungseinrichtung 25 und der zweiten Querführungseinrichtung 26 sind in Fig. 3 nicht dargestellt. Diese sind parallel zu Führungssäulen 28-29 auf der jeweiligen Ebene angeordnet. Mittels Verschiebeantrieb 35 ist die obere, dritte Querführungseinrichtung 27 in Maschinenquerrichtung 38 verschiebbar. Der Verschiebeantrieb 35 ist einerseits fest mit dem Satellitenrahmen 7 und andererseits mit dem als Mitteltisch ausgeführten Tragrahmen 33 der dritten Querführungseinrichtung 27 verbunden. Die Aggregatrahmen 20 der Stopfeinheiten 16 sind über Gleitlager 36 auf den Führungssäulen 28 der ersten Querführungseinrichtung 25 verschiebbar gelagert. Zudem sind die Führungssäulen 28 mittels Winkelverbinder 37 an den Führungssäulen 29 der mittleren, zweiten Querführungseinrichtung 26 befestigt. Die Führungssäulen 29 sind im Führungsrahmen 30 der dritten Querführungseinrichtung 27 verschiebbar gelagert.

Führungsrahmen 30 und Tragrahmen 33 sind fest mitsammen verbunden, wobei am Führungsrahmen 30 in Maschinenquerrichtung 38 bewegliche, schellenförmige Stützelemente 32 angebracht sind. Sowohl der Führungsrahmen 30 wie auch die Stützelemente 32 sind verschieblich auf zwei Querführungssäulen 31 gegenüber dem Satellitenrahmen 7 gelagert. Weiters sind auf der Unterseite des Satellitenrahmens 7 Gleitplatten 34 angeordnet. Diese übertragen im Arbeitseinsatz Teile der von den Stopfeinheiten 16 ausgehenden Kräfte bzw. Momente vom Führungsrahmen 30 auf die Struktur des Satellitenrahmens 7.

Fig. 4 zeigt eine Schnittansicht B-B aus Fig. 2 mit dem Streckenstopfaggregat 9 in Arbeitsstellung bei einer Weichenbearbeitung. Die Stopfeinheiten 16 sind ident wie in den vorhergehenden Ausführungen aufgebaut. Bei dieser Ausgestaltung sind die Führungssäulen 28 fest an einem Längstragrahmen 49 der Längsverschiebeeinrichtung 45 angebracht. Dieser Längstragrahmen 49 ist mittels Gleitlager 48 auf den Längsführungssäulen 47 verschieblich gelagert. Der Verschiebeantrieb 46 ist hier nicht dargestellt.

Analog zu Fig. 2 zeigt Fig. 5 eine vergrößerte Ansicht der Stopfaggregate zum Unterstopfen eines Gleises 4 mit Y-Schwellen 51. Dabei sind die Stopfwerkzeuge 17 des Streckenstopfaggregates 9 in der Darstellung farblich vollflächig gefüllt. Der Abstand zwischen den Stopfachsen 41-42 der Stopfaggregate 8-9 wird auf ein vorliegendes Ist-Maß SY der Y-Schwellen 51 eingestellt. Je Stopfvorgang erfolgt in zyklischer Arbeitsmethode eine Vorfahrt der Stopfaggregate 8-9 um eine Schrittweite FY.

Fig. 6 stellt eine Draufsicht des Stopfbildes der Anordnung aus Fig. 5 mit Y-Schwellen 51 dar und soll die Stopfvorgänge anschaulich verdeutlichen. Ein erster Stopfvorgang ist durch die beiden Stopfgruppen T1, je links und rechts der Maschinenlängsachse 39 liegend, definiert. Je Stopfaggregat 8-9 werden lediglich zwei der vier Stopfeinheiten 16 aktiviert und abgesenkt. Dabei wird die linke Stopfgruppe T1 vom Weichenstopfaggregat 8 bearbeitet, während die rechte Stopfgruppe T1 vom Streckenstopfaggregat 9 bearbeitet wird (analog zu Fig. 5 in der Darstellung farblich vollflächig gefüllt). Um alle vier Stopfeinheiten 16 der jeweiligen Stopfaggregate 8-9 im Arbeitseinsatz gleichmäßig zu belasten, kann die Zuständigkeit der Bearbeitung der linken und rechten Seite diagonal vertauscht werden. Dann wird die linke Stopfgruppe T1 vom Streckenstopfaggregat 9 bearbeitet, während die rechte Stopfgruppe T1 vom Weichenstopfaggregat 8 bearbeitet wird. Die weiteren Stopfgruppen T2-T3 stellen exemplarisch nachfolgende Stopfvorgänge dar.

Eine Zusatzeinrichtung zur Kippsicherung ist in Fig. 7 in Vorder- und Seitenansicht gezeigt. Die Einrichtung 54 umfasst einen über eine Drehachse 56 mittels Schwenkantrieb 57 verschwenkbar gelagerten Rollkörper 55. Der Rollkörper 55 umgreift dabei einen Schienenkopf des Gleises 4. Die links außen strichliert dargestellte Seitenansicht stellt die Einrichtung 54 in deaktivierter, oberer Schwenkposition dar. Fig. 8 stellt ergänzend zu Fig. 7 eine Isometrie der Zusatzeinrichtung Kippsicherung dar.

Fig. 9 zeigt ein Stopfschema zum Verfahren der Gleisbearbeitung mit azyklischer Arbeitsmethode. Dabei sind die zwei Stopfaggregate 8-9 mit dem Abstand 2·S hintereinander angeordnet. Dieser Abstand 2·S der Stopfachsen 41-42 zueinander entspricht der Darstellung in Fig. 2 mit doppeltem Schwellenabstand S. Es werden beide Stopfaggregate 8-9 nach jedem Stopfvorgang abwechselnd um den Schwellenabstand S (Vorwärtsweg = S) und um den dreifachen Schwellenabstand 3·S (Vorwärtsweg = 3 S) in Arbeitsrichtung 13 vorwärtsbewegt. Auf diese Weise werden alle Schwellen mit zwei Einschwellen-Stopfaggregaten am effizientesten unterstopft.

## Patentansprüche

1. Gleisbaumaschine (1) zum Unterstopfen von in einem Schotterbett eines Gleises (4) verbauten Schwellen (15), umfassend einen auf Schienenfahrwerken (3) verfahrbaren Maschinenrahmen (2), Gleishebe- und Richtaggregate (10) zur Gleislagekorrektur, sowie zwei voneinander unabhängige, in Richtung der Maschinenlängsachse (39) hintereinander angeordnete Einschwellen-Stopfaggregate (8, 9), wobei jedes Stopfaggregat (8, 9) wenigstens vier voneinander unabhängige, über Höhenantriebe (22) höhenverstellbare, sowie in Maschinenquerrichtung (38) über Querantriebe horizontal verschiebbare Stopfeinheiten (16) umfasst, wobei jede Stopfeinheit (16) wenigstens einen Werkzeugträger (18) umfasst, auf dem gegenüberliegende Stopfwerkzeuge (17) gelagert und über einen Vibrationsantrieb (19) gekoppelt sind, wobei eines der beiden Stopfaggregate (8, 9) in der Weise als Weichenstopfaggregat ausgebildet ist, dass die zugehörigen Stopfeinheiten (16) mittels einer Verschiebeeinrichtung (23) aus drei voneinander unabhängigen Querführungseinrichtungen (25, 26, 27) in Bezug auf die Maschinenlängsachse (39) gegenüber dem Maschinenrahmen (2) oder gegenüber einem entlang der Maschinenlängsachse (39) verfahrbaren Satellitenrahmen (7), nach außen querverschiebbar gelagert und positionierbar sind und dass das andere Stopfaggregat in der Weise als Streckenstopfaggregat ausgebildet ist, die zugehörigen Stopfeinheiten (16) mit lediglich einer Verschiebeeinrichtung (24) querverschiebbar gelagert und positionierbar sind.

2. Maschine (1) nach Anspruch 1, **dadurch gekennzeichnet, dass** die Stopfeinheiten (16) des Weichenstopfaggregats auf ersten Querführungen (28) einer ersten Querführungseinrichtung (25) querverschiebbar sind, dass die erste Querführungseinrichtung (25) auf zweiten Querführungen (30) einer zweiten Querführungseinrichtung (26) querverschiebbar ist und dass die zweite Querführungseinrichtung (26) auf dritten Querführungen (31) einer dritten Querführungseinrichtung (27) gegenüber dem Maschinenrahmen (2) oder dem Satellitenrahmen (7) querverschiebbar ist.

3. Maschine (1) nach Anspruch 1 oder 2, **dadurch gekennzeichnet, dass** das in Arbeitsrichtung (13) gesehen vordere Stopfaggregat (8) als Weichenstopfaggregat ausgeführt ist.

4. Maschine (1) nach Anspruch 1 oder 3, **dadurch gekennzeichnet, dass** die beiden Stopfaggregate (8, 9) in Richtung der Maschinenlängsachse (39) hintereinander angeordnet sind und dass alle hintereinander angeordneten Stopfwerkzeuge (17) in einer neutralen Tauchstellung annähernd denselben Abstand (d) zueinander haben.

5. Maschine (1) nach einem der Ansprüche 1 bis 4, **dadurch gekennzeichnet, dass** das zweite, nicht als Weichenstopfaggregat ausgeführte Stopfaggregat in Richtung der Maschinenlängsachse (39) durch eine Längsverschiebeeinrichtung (45) verschiebbar gelagert ist.

6. Maschine (1) nach einem der Ansprüche 1 bis 5, **dadurch gekennzeichnet, dass** als Kippsicherung dienende mechanische Einrichtungen (54) auf beiden Gleisaußenseiten der Maschine (1) an jeweils wenigstens einem Schienenfahrwerk (3) angebracht sind, wobei die Einrichtungen (54) über schwenkbare, einen Schienenkopf umgreifende Rollkörper (55) verfügen, die um eine Drehachse (56) verschwenkbar sind.

7. Maschine (1) nach einem der Ansprüche 1 bis 6, **dadurch gekennzeichnet, dass** ein Zusatzhebeaggregat (11) am Maschinenrahmen (2), oder alternativ am demgegenüber in Richtung der Maschinenlängsachse (39) verfahrbaren Satellitenrahmen (7), angeordnet ist, und dass der Abstand zwischen dem Hebepunkt des Gleishebe- und Richtaggregats (10) und der Stopfachse (42) des Streckenstopfaggregats (9) annähernd gleich groß dem Abstand zwischen dem Hebepunkt des Zusatzhebeaggregats (11) und der Stopfachse (41) des Weichenstopfaggregats (8) ist.

8. Maschine (1) nach einem der Ansprüche 1 bis 7, **dadurch gekennzeichnet, dass** die Stopfwerkzeuge (17) wenigstens eines Stopfaggregates (8, 9) um eine annähernd in Richtung der Maschinenlängsachse (39) verlaufenden Achse (44) verschwenkbar gelagert und durch Schwenkantriebe (43) positionierbar sind.

9. Maschine (1) nach einem der Ansprüche 1 bis 8, **dadurch gekennzeichnet, dass** die beiden Stopfaggregate (8, 9) modular wie auch in Bezug auf die kinematische und geometrische Anordnung bzw. Lagerung der Stopfwerkzeuge (17) symmetrisch gegenüber ihrer jeweiligen Stopfachsen (41, 42) aufgebaut sind.

10. Maschine (1) nach einem der Ansprüche 1 bis 9, **dadurch gekennzeichnet, dass** die Stopfwerkzeuge (17) wenigstens eines Stopfaggregats (8, 9) vor einem Absenken in das Schotterbett mittels gezielter Ansteuerung der Beistellantriebe (19) unabhängig voneinander in ihrer Neigungslage verstellbar sind.

11. Verfahren zum Unterstopfen eines Gleises (4) mit einer Maschine (1) nach einem der Ansprüche 1 bis 10, wobei die Stopfeinheiten (16) des Weichenstopfaggregates und die Stopfeinheiten (16) des Streckenstopfaggregates mittels zugeordneter Querantriebe aufeinander abgestimmt in Maschinenquerrichtung (38) positioniert werden, indem alle Querantriebe mittels einer gemeinsamen Steuerungseinrichtung (50) angesteuert werden, **dadurch gekennzeichnet, dass**
die Stopfeinheiten (16) des Weichenstopfaggregates mittels jeweils zugeordneter Querantriebe gegenüber der ersten Querführungseinrichtung (25) querverstellt werden, dass die zweite Querführungseinrichtung (26) mittels eines zugeordneten Querantriebs gegenüber der dritten Querführungseinrichtung (27) querverstellt wird und dass die dritte Querführungseinrichtung (27) mittels eines zugeordneten Querantriebs (35) gegenüber dem Maschinenrahmen (2) oder dem Satellitenrahmen (7) querverstellt wird.

12. Verfahren nach Anspruch 11, **dadurch gekennzeichnet, dass** bei einer sogenannten azyklischen Arbeitsmethode ein Stopfzyklus mit folgenden aufeinanderfolgenden Arbeitsschritten ausgeführt wird:
- mit einem ersten Absenken, Beistellen, Rückstellen und Anheben aller Stopfeinheiten (16) werden zwei Schwellen (15) gleichzeitig unterstopf;
- die Stopfaggregate (8, 9) werden um einen Schwellenabstand (S) vorwärtsbewegt;
- mit einem Absenken, Beistellen, Rückstellen und Anheben aller Stopfeinheiten (16) werden die nächsten zwei Schwellen (15) unterstopf;
- die Stopfaggregate (8, 9) werden um einen dreifachen Schwellenabstand (3·S) vorwärtsbewegt;
und dass bei einem Hindernis im Gleisbereich jeweils über dem Hindernis positionierte Stopfeinheiten (16) nicht abgesenkt werden.

13. Verfahren nach Anspruch 11, **dadurch gekennzeichnet, dass** bei einer sogenannten zyklischen Arbeitsmethode im Weichenbereich ein Stopfzyklus mit folgenden aufeinanderfolgenden Arbeitsschritten ausgeführt wird:
- mit einem Absenken, Beistellen, Rückstellen und Anheben aller Stopfeinheiten (16) werden zwei Schwellen (15) gleichzeitig unterstopf;
- die Stopfaggregate (8, 9) werden um einen Schwellenabstand (S) vorwärtsbewegt;
- mit einem Absenken, Beistellen, Rückstellen und Anheben aller Stopfeinheiten (16) werden die nächsten zwei Schwellen (15) unterstopft; und dass die Stopfeinheiten (16) des Weichenstopfaggregats bei Vorwärtsbewegung in Arbeitsrichtung (13) mit zunehmender, auskragender Verschiebung in Maschinenquerrichtung (38) über zwei abzweigenden Gleissträngen positioniert werden, indem die den jeweiligen Querführungseinheiten (25, 26, 27) zugeordneten Querantriebe mittels einer gemeinsamen Steuerungseinrichtung (50) angesteuert werden und dass bei einem Hindernis im Gleisbereich jeweils über dem Hindernis positionierte Stopfeinheiten (16) nicht abgesenkt werden.

14. Verfahren nach Anspruch 11, **dadurch gekennzeichnet, dass** zum Unterstopfen von Y-Schwellen (51) der Abstand zwischen Stopfachsen (41, 42) der Stopfaggregate (8, 9) auf ein vorliegendes Ist-Maß (SY) der Y-Schwellen (51) eingestellt wird und dass bei zyklischer Arbeitsmethode ein Stopfzyklus mit folgenden aufeinanderfolgenden Arbeitsschritten ausgeführt wird:
- je Stopfaggregat (8, 9) werden lediglich zwei Stopfeinheiten (16) mit bis zu acht Stopfwerkzeugen (17) aktiviert, die je Stopfaggregat (8, 9) in eine Stopfgruppe (T1) zusammengefasst sind, wobei links und rechts der Maschinenlängsachse (39) je eine Stopfgruppe (T1) positioniert sind;
- mit einem Absenken, Beistellen, Rückstellen und Anheben der beiden Stopfgruppen (T1) mit vier aktivierten Stopfeinheiten (16), werden je ein linker Abschnitt (52) einer ersten Y-Schwelle (51) und ein rechter Abschnitt (53) einer zweiten Y-Schwelle (51) gleichzeitig unterstopft;
- die Stopfaggregate (8, 9) werden um eine Schrittweite (FY) der Y-Schwellen (51) vorwärtsbewegt;
und dass bei einem Hindernis im Gleisbereich jeweils über dem Hindernis positionierte Stopfeinheiten (16) nicht abgesenkt werden.

## Claims

1. A track maintenance machine (1) for tamping sleepers (15) installed on a ballast bed of a track (4), comprising a machine frame (2) movable on rail-based running gears (3), track lifting and lining units (10) for correcting the track geometry as well as two 1-sleeper tamping units (8, 9) arranged one behind the other in the direction of the longitudinal axis of the machine (39) that work independently of one another, with each tamping unit (8, 9) comprising at least four tamping unit segments (16) that work independently of one another, adjustable in height via vertical drives (22) and horizontally shiftable in the transverse direction of the machine (38) via transverse drives, with each tamping unit segment (16) comprising at least one tamping tool carrier (18), with opposing tamping tools (17) being mounted on the tamping tool carrier and coupled via a vibration drive (19), wherein one of the two tamping units (8, 9) is designed as a turnout tamping unit, that by means of a shifting unit (23) consisting of three transverse guiding units (25, 26, 27) that work independently of one another the associated tamping unit segments (16) are transversely shiftably mounted and can be positioned outwards with respect to the longitudinal axis of the machine (39) in relation to the machine frame (2) or in relation to a satellite frame (7) movable along the longitudinal axis of the machine (39), and that the other tamping unit is designed as a plain-line tamping unit in such a way that the associated tamping unit segments (16) are transversely shiftably mounted and can be positioned with only one shifting unit (24).

2. A machine (1) according to claim 1, **characterised in that** the tamping unit segments (16) of the turnout tamping unit are transversely shiftable on first transverse guides (28) of a first transverse guiding unit (25), that the first transverse guiding unit (25) is transversely shiftable on second transverse guides (30) of a second transverse guiding unit (26), and that the second transverse guiding unit (26) is transversely shiftable on third transverse guides (31) of a third transverse guiding unit (27) in relation to the machine frame (2) or the satellite frame (7).

3. A machine (1) according to claim 1 or 2, **characterised in that** the front tamping unit (8), as seen in the direction of work (13), is designed as a turnout tamping unit.

4. A machine (1) according to claim 1 or 3, **characterised in that** both tamping units (8, 9) are arranged one behind the other in the direction of the longitudinal axis of the machine (39) and that all tamping tools (17) arranged one behind the other are approximately the same distance (d) to each other in a neutral penetration position.

5. A machine (1) according to one of the claims 1 to 4, **characterised in that** the second tamping unit, not designed as a turnout tamping unit, is shiftably mounted in the direction of the longitudinal axis of the machine (39) by means of a longitudinal shifting unit (45) .

6. A machine (1) according to one of the claims 1 to 5, **characterised in that** mechanical devices (54) serving as tipping prevention are attached on both outer track sides of the machine (1) on at least one rail-based running gear (3) each, with the devices (54) being swivelable about an axis of rotation (56) and having tilting rolling bodies (55) engaging around a rail head.

7. A machine (1) according to one of the claims 1 to 6, **characterised in that** a 3rd rail lifting unit (11) is arranged on the machine frame (2), or alternatively on the opposing satellite frame (7) which is movable in the direction of the longitudinal axis of the machine (39), and that the distance between the lifting point of the track lifting and lining unit (10) and the tamping axis (42) of the plain-line tamping unit (9) is approximately the same as the distance between the lifting point of the 3rd rail lifting unit (11) and the tamping axis (41) of the turnout tamping unit (8).

8. A machine (1) according to one of the claims 1 to 7, **characterised in that** the tamping tools (17) of at least one tamping unit (8, 9) are swivelably mounted about an axis (44) running approximately in the direction of the longitudinal axis of the machine (39) and can be positioned by means of swivel drives (43).

9. A machine (1) according to one of the claims 1 to 8, **characterised in that** the two tamping units (8, 9) are assembled modularly as well as symmetrically with respect to the kinematic and geometric arrangement and/or bearing of the tamping tools (17) in relation to their respective tamping axes (41, 42).

10. A machine (1) according to one of the claims 1 to 9, **characterised in that** the tamping tools (17) of at least one tamping unit (8, 9) can be adjusted independently of one another in their inclination before lowering into the ballast bed by means of targeted actuation of the squeezing drives (19).

11. A method for tamping a track (4) with a machine (1) according to one of the claims 1 to 10, wherein the tamping unit segments (16) of the turnout tamping unit and the tamping unit segments (16) of the plain-line tamping unit are positioned in the transverse direction of the machine (38) in a coordinated manner by means of associated transverse drives, wherein all transverse drives are actuated by means of shared control equipment (50), **characterised in that** the tamping unit segments (16) of the turnout tamping unit are transversely adjusted in relation to the first transverse guiding unit (25) by means of associated transverse drives, that the second transverse guiding unit (26) is transversely adjusted in relation to the third transverse guiding unit (27) by means of an associated transverse drive, and that the third transverse guiding unit (27) is transversely adjusted in relation to the machine frame (2) or the satellite frame (7) by means of an associated transverse drive.

12. A method according to claim 11, **characterised in that** in a so-called acyclic method of work, a tamping cycle is carried out with the following successive work steps:
- With a first lowering, squeezing, returning, and lifting of all tamping unit segments (16), two sleepers (15) are tamped simultaneously;
- The tamping units (8, 9) are moved forward by one sleeper spacing (S);
- With a lowering, squeezing, returning, and lifting of all tamping unit segments (16), the next two sleepers (15) are tamped;
- The tamping units (8, 9) are moved forward by triple the sleeper spacing (3·S); and that in the event of an obstacle in the track area, tamping unit segments (16) positioned above the obstacle in each case are not lowered.

13. A method according to claim 11, **characterised in that** in a so-called cyclic method of work, a tamping cycle is carried out with the following successive work steps:
- With a lowering, squeezing, returning, and lifting of all tamping unit segments (16), two sleepers (15) are tamped simultaneously;
- The tamping units (8, 9) are moved forward by one sleeper spacing (S);
- With a lowering, squeezing, returning, and lifting of all tamping unit segments (16), the next two sleepers (15) are tamped;
and that the tamping unit segments (16) of the turnout tamping unit are positioned above two diverging track rails during forward movement in the direction of work (13) with increasing, projecting displacement in the transverse direction of the machine (38) by actuating the transverse drives assigned to the respective transverse guiding units (25, 26, 27) by means of the shared control equipment (50), whereby in the event of an obstacle in the track area, tamping unit segments (16) positioned above the obstacle in each case are not lowered.

14. A method according to claim 11, **characterised in that** for tamping Y-sleepers (51) the distance between tamping axes (41, 42) of the tamping units (8, 9) is adjusted to an existing actual dimension (SY) of the Y-sleepers (51) and that, in the case of a cyclic method of work, a tamping cycle is carried out with the following successive work steps:
- Only two tamping unit segments (16) with up to eight tamping tools (17) are activated per tamping unit (8, 9), which are combined into one tamping group (T1) per tamping unit (8, 9), with one tamping group (T1) each being positioned to the left and right of the longitudinal axis of the machine (39);
- With a lowering, squeezing, returning, and lifting of both tamping groups (T1) with four activated tamping unit segments (16), one left section (52) of a first Y-sleeper (51) and one right section (53) of a second Y-sleeper (51) are each tamped simultaneously;
- The tamping units (8, 9) are moved forward by one step width (FY) of the Y-sleepers (51);
and that in the event of an obstacle in the track area, tamping unit segments (16) positioned above the obstacle in each case are not lowered.

## Revendications

1. Machine de pose de voie (1) pour le bourrage inférieur de traverses (15) supportées dans un lit de ballast d'une voie ferrée (4), comprenant un châssis de machine (2) pouvant être déplacé sur des mécanismes de roulement ferroviaires (3), des modules de levage et d'alignement de voie (10) pour la correction d'assiette de voie, ainsi que deux modules de bourrage d'une traverse (8, 9) indépendants l'un de l'autre, disposés l'un derrière l'autre dans la direction de l'axe longitudinal de machine (39), dans laquelle chaque module de bourrage (8, 9) comprend au moins quatre unités de bourrage (16) indépendantes l'une de l'autre, réglables en hauteur par le biais d'entraînements en hauteur (22), ainsi que coulissantes horizontalement par le biais d'entraînements transversaux dans la direction transversale de machine (38), dans laquelle chaque unité de bourrage (16) comprend au moins un porte-outil (18) sur lequel des outils de bourrage opposés (17) sont logés et couplés par le biais d'un entraînement vibratoire (19), dans laquelle un des deux modules de bourrage (8, 9) est réalisé en tant que module de bourrage d'aiguille de telle sorte que les unités de bourrage associées (16) sont logées de manière coulissante transversalement vers l'extérieur et peuvent être positionnées au moyen d'un dispositif coulissant (23) constitué de trois dispositifs de guidage transversal (25, 26, 27) indépendants l'un de l'autre par rapport à l'axe longitudinal de machine (39) en regard du châssis de machine (2) ou en regard d'un châssis satellite (7) pouvant être déplacé le long de l'axe longitudinal de machine (39), et que l'autre module de bourrage est réalisé en tant que module de bourrage de ligne de telle sorte que les unités de bourrage associées (16) sont logées de manière coulissante transversalement et peuvent être positionnées au moyen d'un seul dispositif coulissant (24).

2. Machine (1) selon la revendication 1, **caractérisée en ce que** les unités de bourrage (16) du module de bourrage d'aiguille sont coulissantes transversalement sur des premiers guides transversaux (28) d'un premier dispositif de guidage transversal (25), que le premier dispositif de guidage transversal (25) est coulissant transversalement sur des deuxièmes guides transversaux (30) d'un deuxième dispositif de guidage transversal (26) et que le second dispositif de guidage transversal (26) est coulissant transversalement sur des troisièmes guides transversaux (31) d'un troisième dispositif de guidage transversal (27) en regard du châssis de machine (2) ou du châssis satellite (7).

3. Machine (1) selon la revendication 1 ou 2, **caractérisée en ce que** le module de bourrage avant (8) vu dans la direction de travail (13) est conçu en tant que module de bourrage d'aiguille.

4. Machine (1) selon la revendication 1 ou 3, **caractérisée en ce que** les deux modules de bourrage (8, 9) sont disposés l'un derrière l'autre en direction de l'axe longitudinal de machine (39) et que tous les outils de bourrage (17) disposés l'un derrière l'autre ont approximativement le même écart (d) l'un par rapport à l'autre dans une position d'immersion neutre.

5. Machine (1) selon une des revendications 1 à 4, **caractérisée en ce que** le second module de bourrage non conçu en tant que module de bourrage d'aiguille est logé de manière coulissante par un dispositif de coulissement longitudinal (45) en direction de l'axe longitudinal de machine (39).

6. Machine (1) selon une des revendications 1 à 5, **caractérisée en ce que** des dispositifs mécaniques (54) servant de sécurité contre le basculement sont montés sur les deux côtés externes de voie de la machine (1) sur à chaque fois au moins un mécanisme de roulement ferroviaire (3), dans laquelle les dispositifs (54) disposent de galets pivotants (55) englobant un champignon de rail qui sont pivotants autour d'un axe de rotation (56).

7. Machine (1) selon une des revendications 1 à 6, **caractérisée en ce qu'**un module de levage supplémentaire (11) est disposé sur le châssis de machine (2), ou en variante sur le châssis satellite (7) pouvant être déplacé en regard de celui-ci en direction de l'axe longitudinal de machine (39), et que l'écart entre le point de levage du module de levage et d'alignement de voie (10) et l'axe de bourrage (42) du module de bourrage de ligne (9) est approximativement égal à l'écart entre le point de levage du module de levage supplémentaire (11) et l'axe de bourrage (41) du module de bourrage d'aiguille (8).

8. Machine (1) selon une des revendications 1 à 7, **caractérisée en ce que** les outils de bourrage (17) d'au moins un module de bourrage (8, 9) sont logés de manière pivotante autour d'un axe (44) s'étendant approximativement en direction de l'axe longitudinal de machine (39) et peuvent être positionnés par des entraînements pivotants (43).

9. Machine (1) selon une des revendications 1 à 8, **caractérisée en ce que** les deux modules de bourrage (8, 9) sont constitués symétriquement en regard de leurs axes de bourrage respectifs (41, 42) de manière modulaire comme par rapport à l'agencement ou le logement cinématique et géométrique des outils de bourrage (17).

10. Machine (1) selon une des revendications 1 à 9, **caractérisée en ce que** les outils de bourrage (17) d'au moins un module de bourrage (8, 9) peuvent être réglés indépendamment l'un de l'autre dans leur position d'inclinaison avant un abaissement dans le lit de ballast au moyen d'une commande ciblée des entraînements d'adjonction (19).

11. Procédé de bourrage inférieur d'une voie ferrée (4) avec une machine (1) selon une des revendications 1 à 10, dans lequel les unités de bourrage (16) du module de bourrage d'aiguille et les unités de bourrage (16) du module de bourrage de ligne sont positionnées au moyen d'entraînements transversaux associés de manière accordée l'une à l'autre dans la direction transversale de machine (38) en ce que tous les entraînements transversaux sont commandés au moyen d'un dispositif de commande commun (50), **caractérisé en ce que** les unités de bourrage (16) du module de bourrage d'aiguille sont réglées transversalement au moyen d'entraînements transversaux associés à chaque fois en regard du premier dispositif de guidage transversal (25), que le deuxième dispositif de guidage transversal (26) est réglé transversalement au moyen d'un entraînement transversal associé en regard du troisième dispositif de guidage transversal (27) et que le troisième dispositif de guidage transversal (27) est réglé transversalement au moyen d'un entraînement transversal associé (35) en regard du châssis de machine (2) ou du châssis satellite (7).

12. Procédé selon la revendication 11, **caractérisé en ce qu'**en cas de méthode de travail dite acyclique, un cycle de bourrage avec les étapes de travail successives suivantes est réalisé :
- deux traverses (15) subissent un bourrage inférieur simultané avec un premier abaissement, adjonction, réarmement et levage de toutes les unités de bourrage (16) ;
- les modules de bourrage (8, 9) sont avancés d'un espacement de traverses (S) ;
- les deux traverses suivantes (15) subissent un bourrage inférieur avec un abaissement, adjonction, réarmement et levage de toutes les unités de bourrage (16) ;
- les modules de bourrage (8, 9) sont avancés d'un espacement de traverses triple (3·S) ;
et qu'en cas d'obstacle dans la région de voie, des unités de bourrage (16) positionnées à chaque fois au-dessus de l'obstacle ne sont pas abaissées.

13. Procédé selon la revendication 11, **caractérisé en ce qu'**en cas de méthode de travail dite cyclique dans la région d'aiguille, un cycle de bourrage avec les étapes de travail successives suivantes est réalisé :
- deux traverses (15) subissent un bourrage inférieur simultané avec un premier abaissement, adjonction, réarmement et levage de toutes les unités de bourrage (16) ;
- les modules de bourrage (8, 9) sont avancés d'un espacement de traverses (S) ;
- les deux traverses suivantes (15) subissent un bourrage inférieur avec un abaissement, adjonction, réarmement et levage de toutes les unités de bourrage (16) ;
et que les unités de bourrage (16) du module de bourrage d'aiguille sont positionnées en cas de mouvement vers l'avant dans la direction de travail (13) avec un coulissement croissant saillant dans la direction transversale de machine (38) au-dessus de deux voies déviées **en ce que** les entraînements transversaux associés aux unités de guidage transversal respectives (25, 26, 27) sont commandés au moyen d'un dispositif de commande commun (50) et qu'en cas d'obstacle dans la région de voie, des unités de bourrage (16) positionnées à chaque fois au-dessus de l'obstacle ne sont pas abaissées.

14. Procédé selon la revendication 11, **caractérisé en ce que** l'écart entre des axes de bourrage (41, 42) des modules de bourrage (8, 9) est réglé sur une mesure réelle présente (SY) de traverses en Y (51) pour le bourrage inférieur des traverses en Y (51) et qu'en cas de méthode de travail cyclique, un cycle de bourrage avec les étapes de travail successives suivantes est réalisé :
- deux unités de bourrage (16) seulement avec jusqu'à huit outils de bourrage (17) sont activées par module de bourrage (8, 9), lesquelles sont réunies par module de bourrage (8, 9) en un groupe de bourrage (T1), dans lequel un groupe de bourrage (T1) est à chaque fois positionné à gauche et à droite de l'axe longitudinal de machine (39) ;
- une section gauche (52) d'une première traverse en Y (51) et une section droite (53) d'une seconde traverse en Y (51) subissent à chaque fois un bourrage inférieur simultané avec un abaissement, adjonction, réarmement et levage des deux groupes de bourrage (T1) avec quatre unités de bourrage activées (16) ;
- les modules de bourrage (8, 9) sont avancés d'un pas (FY) des traverses en Y (51) ;
et qu'en cas d'obstacle dans la région de voie, des unités de bourrage (16) positionnées à chaque fois au-dessus de l'obstacle ne sont pas abaissées.
